# EUROPÄISCHE PATENTSCHRIFT

(11) **EP 0 639 840 B1**
(45) Veröffentlichungstag und Bekanntmachung des Hinweises auf die Patenterteilung: **04.12.1996**
(21) Anmeldenummer: 94111123.9
(22) Anmeldetag: 18.07.1994
(51) Int. Cl.: H01F 27/32, H01F 30/08, H01F 27/28

(54) **Spannverband für einen Stromrichter**
Pressure assembly for converter
Assemblage à pression pour convertisseur

(30) Priorität: 22.07.1993 DE 4324634; 09.02.1994 DE 4404079
(43) Veröffentlichungstag der Anmeldung: 22.02.1995
(73) Patentinhaber: ABB PATENT GmbH, D-68309 Mannheim (DE)
(72) Erfinder: Zengerle, Manfred, D-67280 Ebertsheim (DE)
(74) Vertreter: Rupprecht, Klaus, Dipl.-Ing.

(56) Entgegenhaltungen:
- EP-A- 0 462 005
- WO-A-90/08390
- BE-A- 677 875
- DE-B- 2 329 122
- DE-C- 312 543
- US-A- 3 163 839
- US-A- 3 668 506
- US-A- 3 946 349
- IBM TECHNICAL DISCLOSURE BULLETIN., Bd.33, Nr.4, September 1990, NEW YORK US Seiten 219 - 220 'coil design for magnetic repulsion punch'

## Beschreibung

Die Erfindung bezieht sich auf einen Spannverband für einen Stromrichter mit mindestens einem Leistungshalbleiter, mit mindestens einem Flüssigkeitskühlkörper und mit mindestens einer innerhalb des Spannverbandes angeordneten scheibenförmig ausgebildeten Drosselspule, wobei die zur thermischen Kontaktierung erforderliche mechanische Kraft über Spannstäbe, mindestens eine Druckplatte und mindestens ein Federelement aufgebracht wird und kann beispielsweise bei Stromrichtern für Schienenfahrzeuge eingesetzt werden.

Aus der US-A 3 668 506 ist ein Spannverband für einen Stromrichter bekannt, mit mindestens einem Leistungshalbleiter und mindestens einem Flüssigkeitskühlkörper, wobei die zur thermischen Kontaktierung erforderliche mechanische Kraft über Spannstäbe, mindestens eine Druckplatte und mindestens ein Federelement aufgebracht wird.

In Stromrichterschaltungen werden neben den Leistungshalbleitern Beschaltungselemente benötigt. Sie haben die Aufgabe, die Leistungshalbleiter vor Überspannungen und Überströmen zu schützen sowie kritische Spannungs- und Stromsteilheiten zu begrenzen. Diese Beschaltungselemente können Widerstände, Kondensatoren, Drosselspulen oder auch Halbleiterbauelemente sein.

Während Widerstände, Kondensatoren und Halbleiterbauelemente in Nebenstrompfaden eingesetzt sind, werden Drosselspulen insbesondere zur Strombegrenzung im Hauptstrompfad angeordnet und somit vom Laststrom durchflossen. Die hierbei entstehende Verlustleistung wird unter Berücksichtigung der Wärmestromdichte an der Oberfläche der Drosselspule oder je nach verwendetem Kühlkonzept entweder direkt oder über wärmespreizende Maßnahmen (beispielsweise unter Einsatz von Flüssigkeitskühlung) an die Umgebungsluft abgeführt.

Allgemein bekannte Anwendungen von Leistungs-Drosselspulen gehen davon aus, daß die Drosselspulen an räumlich getrennter Stelle von den schaltungsmäßig zugeordneten Leistungshalbleitern montiert werden. Dies hat teilweise aufwendige elektrische Verschienungen und Kühlmittelführungen zwischen Drosselspule und Leistungshalbleitern zur Folge.

Eine an räumlich getrennter Stelle zu montierende Drosselspule mit spiralförmiger, in Isoliermaterial eingebetteter Wicklung ist aus der DE-OS 28 54 520 bekannt. Bei dieser Wicklung ist ein von einem Kühlmittel durchströmbares Rohr mitgewickelt, das mit der Wicklung engen Kontakt hat, so daß die in der Wicklung entstehende Stromwärme an das Kühlmittel abgeführt werden kann.

Der Erfindung liegt die Aufgabe zugrunde, einen Spannverband für einen Stromrichter anzugeben, wie bekannt aus der US-A-36 68 506, in dem eine Drosselspule einbaubar ist und bei dem eigene Kühlmittelführungen für die Drosselspule entbehrlich sind.

Diese Aufgabe wird erfindungsgemäß dadurch gelöst, daß mindestens eine scheibenförmig ausgebildete Drosselspule innerhalb des Spannverbandes angeordnet ist, wobei die Drosselspule eine spiralförmige, in Isoliermaterial eingebettete Wicklung aufweist, die aus rechteckförmigem Flachleiter besteht, der - ausgenommen im Zentrumdurchgehend geschlitzt ist, wodurch Hinleiter, Rückleiter und Verbindung zwischen Hinleiter und Rückleiter im Zentrum gebildet werden, wobei die elektrischen Anschlüsse der Wicklung die seitliche Mantelfläche der Drosselspule durchstoßen und wobei über mindestens eine Stirnfläche der Drosselspule die in der Wicklung entstehende Stromwärme mittels thermischer Kontaktierung an den mindestens einen Flüssigkeitskühlkörper abgegeben wird.

Die mit der Erfindung erzielbaren Vorteile bestehen insbesondere darin, daß infolge der Montage der Drosselspule innerhalb des Spannverbandes eigene Kühlmittelführungen für die Drosselspule entbehrlich sind. Die in der Wicklung der Drosselspule produzierte Stromwärme wird über eine Stirnfläche bzw. vorzugsweise über beide Stirnflächen an einen bzw. zwei Flüssigkeitskühlkörper des Spannverbandes abgegeben. Die elektrische Verschienung zwischen Leistungshalbleiter und Drosselspule ist in einfacher Weise innerhalb des Spannverbandes realisierbar. Durch die Aufteilung der metallischen elektrischen Leiter der Wicklung in mehrere parallele Einzelleiter wird eine Hochfrequenzlitze nachgebildet, ohne die Qualität der thermischen Eigenschaften der Drosselspule (Wärmeübertragung) nachteilig zu verändern.

Vorteilhafte Ausgestaltungen der Erfindung sind in den Unteransprüchen gekennzeichnet.

Die Erfindung wird nachstehend anhand der in der Zeichnung dargestellten Ausführungsbeispiele erläutert. Es zeigen:
- Figur 1: eine Sicht auf die erste Stirnfläche der Drosselspule,
- Figur 2: eine Sicht auf die zweite Stirnfläche der Drosselspule,
- Figur 3: einen Schnitt durch eine Drosselspule,
- Figur 4: eine Aufteilung der metallischen elektrischen Leiter der Wicklung in mehrere parallele Einzelleiter,
- Fig. 5: einen Spannverband mit Flüssigkeitskühlkörpern, mindestens einem Leistungshalbleiter und mindestens einer Drosselspule.

In Figur 1 ist eine Sicht auf die erste Stirnfläche der Drosselspule dargestellt. Wie angedeutet ist, weist die Drosselspule 1 eine scheibenförmige Ausbildung und eine spiralförmige elektrische Wicklung aus einem metallischen, rechteckförmigen und hochkant gewickelten Flachleiter auf. Die Wicklung gliedert sich in einen Hinleiter 3 und einen Rückleiter 4 (siehe auch Figur 2) auf, wobei eine galvanische Verbindung 5 beider metallischer Leiter 3, 4 im Zentrum vorgesehen ist. Diese Konfiguration wird in einfacher Weise durch einen Flachleiter realisiert, der - ausgenommen im Zentrum - durchgehend geschlitzt ist, wodurch Hinleiter 3, Rückleiter 4 und Verbindung 5 gebildet werden. Die Enden des Hinleiters 3 bzw. Rückleiters 4 sind für den externen Anschluß mit einem Hinleiter-Anschluß 6 bzw. Rückleiter-Anschluß 7 verbunden, wobei beide Anschlüsse 6, 7 die seitliche Mantelfläche 2 der Drosselspule 1 durchstoßen. Als Material für Hinleiter 3 und Rückleiter 4 dienen ein elektrisch und thermisch sehr gut leitfähiges Metall, insbesondere Kupfer oder Aluminium. Die spiralförmige Wicklung 2 ist derart von Isolationsmaterial 8 - vorzugsweise Gießharz - umgeben, daß einerseits eine elektrische Isolation der Wicklung an der Mantelfläche und zwischen den metallischen Leitern der Wicklung gewährleistet ist, daß jedoch andererseits eine bzw. beide Stirnflächen 9, 10 (siehe auch Figur 2) der Drosselspule frei von Isolationsmaterial ist bzw. sind, so daß die spiralförmige Kontur der Wicklung sichtbar ist.

In Figur 2 ist eine Sicht auf die zweite Stirnfläche 10 der Drosselspule gezeigt. Es ist die Drosselspule 1 mit Rückleiter 4, Verbindung 5, Hinleiter-Anschluß 6, Rückleiter-Anschluß 7 und Isolationsmaterial 8 zu erkennen.

In Figur 3 ist ein Schnitt durch eine Drosselspule dargestellt. Es ist die Wicklung mit Hinleiter 3, Rückleiter 4 und Verbindung 5 im Zentrum zu erkennen. Zwischen den Leitern sowie zur seitlichen Mantelfläche der Drosselspule 1 hin befindet sich Isolationsmaterial 8. Wie zu erkennen ist, grenzt die Wicklung 3, 4, 5 an die Stirnflächen 9, 10.

In Figur 4 ist eine Aufteilung der metallischen elektrischen Leiter der Wicklung in mehrere parallele Einzelleiter gezeigt, und zwar am Beispiel des Hinleiters 3. Die Einzelleiter 11 verlaufen parallel und sind mittels eines Isolationsmaterials 12 - beispielsweise eines elektrisch isolierenden Lacks - elektrisch voneinander isoliert. Durch die Aufteilung der Leiter in mehrere parallele Einzelleiter 11 wird die Wärmeübertragung von der Wicklung zum Flüssigkeitskühlkörper nicht behindert. Gleichzeitig wird dem "Skineffekt" entgegengewirkt, d.h. eine gleichmäßige Erwärmung der Wicklung ohne störende "heiße Zonen" erzielt.

In Figur 5 ist ein Spannverband mit Flüssigkeitskühlkörpern, mindestens einem Leistungshalbleiter und mindestens einer Drosselspule schematisch dargestellt. Es sind drei Flüssigkeitskühlkörper 18, 19, 20 zu erkennen, wobei zwischen den Flüssigkeitskühlkörpern 18, 19 eine Drosselspule 1 und zwischen den Flüssigkeitskühlkörpern 19, 20 ein Leistungshalbleiter 17 angeordnet ist. Weitere Flüssigkeitskühlkörper und Bauelemente (insbesondere Leistungshalbleiter, Drosselspulen) des Spannverbandes 13 können vorhanden sein. Die hydraulischen Kühlmittelanschlüsse der Flüssigkeitskühlkörper sind mit Ziffern 21 bezeichnet. Der zur thermischen Kontaktierung innerhalb des Spannverbandes 13 notwendige mechanische Druck wird über eine Druckplatte 14, ein Federelement 16 und Spannstäbe 15 aufgebracht. Wie aus Figur 5 ersichtlich ist, erfolgt die elektrische Kontaktierung zwischen einem elektrischen Anschluß 22 des Leistungshalbleiters 17 und dem Rückleiter-Anschluß 7 der Drossel 1 in einfacher Weise über einen kurzen elektrischen Verbindungssteg 23.

Zur Herstellung der Drosselspule wird die Wicklung in einem ersten Schritt allseitig mit Gießharz vergossen. In einem zweiten Schritt erfolgt die mechanische Abtragung des Gießharzes an den Stirnflächen 9, 10, bis die metallischen Leiter zum Vorschein kommen. Eine derart ausgebildete Drosselspule 1 setzt Flüssigkeitskühlkörper mit elektrisch isolierenden thermischen Kontaktflächen voraus, beispielsweise mit keramischen Kontaktflächen. Werden jedoch Flüssigkeitskühlkörper mit elektrisch leitenden thermischen Kontaktflächen verwendet, verbleibt eine Schicht aus Isolationsmaterial 8 auch auf den Stirnflächen 9, 10, wobei die Schichtstärke entsprechend der Potentialdifferenz, der thermischen Beanspruchung und den elektrischen Eigenschaften des Isolationsmaterials 8 zu bemessen ist.

## Patentansprüche

1. Spannverband für einen Stromrichter mit mindestens einem Leistungshalbleiter (17), mit mindestens einem Flüssigkeitskühlkörper (18,19) und mit mindestens einer innerhalb des Spannverbandes angeordneten scheibenförmig ausgebildeten Drosselspule (1), wobei die zur thermischen Kontaktierung erforderliche mechanische Kraft über Spannstäbe (15), mindestens eine Druckplatte (14) und mindestens ein Federelement (16) aufgebracht wird, wobei die Drosselspule (1) eine spiralförmige, in Isoliermaterial eingebettete Wicklung aufweist, die aus rechteckförmigem Flachleiter besteht, der - ausgenommen im Zentrum - durchgehend geschlitzt ist, wodurch Hinleiter (3), Rückleiter (4) und Verbindung (5) zwischen Hinleiter und Rückleiter im Zentrum gebildet werden, wobei die elektrischen Anschlüsse (6,7) der Wicklung die seitliche Mantelfläche (2) der Drosselspule (1) durchstoßen und wobei über mindestens eine Stirnfläche (9,10) der Drosselspule (1) die in der Wicklung (3,4,5) entstehende Stromwärme mittels thermischer Kontaktierung an den mindestens einen Flüssigkeitskühlkörper (18,19) abgegeben wird.

2. Spannverband nach Anspruch 1, dadurch gekennzeichnet, daß die mindestens eine Stirnfläche (9,10) der Drosselspule (1) derart frei von Isoliermaterial ist, daß der metallische elektrische Leiter (3,4) der Wicklung direkten thermischen Kontakt zu dem mindestens einen Flüssigkeitskühlkörper (18,19) hat.

3. Spannverband nach Anspruch 1 und/oder 2, dadurch gekennzeichnet, daß zur Nachbildung einer Hochfrequenzlitze der metallische elektrische Leiter (3,4) der Wicklung in mehrere parallele Einzelleiter (11) aufgeteilt ist, die jeweils durch Isolationsmaterial (12) voneinander getrennt sind.

## Claims

1. Clamping assembly for a converter with at least one power semiconductor (17), having at least one liquid heat sink (18, 19) and having at least one inductor (1), which is arranged inside the clamping assembly and is constructed in the form of a disc, the mechanical force required by thermal contacting being applied via stressing bars (15), at least one pressure plate (14) and at least one spring element (16), the inductor (1) having a spiral winding which is embedded in insulating material and comprises a rectangular flat conductor which - except at the centre - is continuously slotted, as a result of which the outgoing conductor (3), return conductor (4) and connection (5) between the outgoing conductor and return conductor are formed at the centre, the electric terminal connections (6, 7) of the winding penetrating the lateral surface (2) of the conductor (1), and the Joule heat produced in the winding (3, 4, 5) being dissipated to the at least one liquid heat sink (18, 19) via at least one end face (9, 10) of the inductor (1).

2. Clamping assembly according to Claim 1, characterized in that the at least one end face (9, 10) of the inductor (1) is free from insulated material in such a way that the metallic electric conductor (3, 4) of the winding is in direct thermal contact with the at least one liquid heat sink (18, 19).

3. Clamping assembly according to Claim 1 and/or 2, characterized in that for the purpose of simulating a radio-frequency stranded wire, the metallic electric conductor (3, 4) of the winding is split into a plurality of parallel component conductors (11) which are separated from one another by insulating material (12) in each case.

## Revendications

1. Assemblage à pression pour un convertisseur de courant comportant au moins un semi-conducteur (17) de puissance, au moins un refroidisseur (18, 19) à liquide et au moins une bobine de choc (1) en forme de disque disposée à l'intérieur de l'assemblage, la force mécanique nécessaire à l'établissement du contact thermique étant appliquée par l'intermédiaire de tirants (15), d'au moins une plaque de pression (14) et d'au moins un élément (16) élastique, la bobine de choc (1) présentant un enroulement en spirale noyé dans un matériau isolant, lequel enroulement est constitué d'un conducteur plat de forme rectangulaire qui est fendu sur toute sa longueur, excepté au centre, formant ainsi un conducteur d'aller (3), un conducteur de retour (4) et une liaison (5) au centre entre les conducteurs d'aller et de retour, les bornes (6, 7) de connexion électrique de l'enroulement traversant la paroi (2) extérieure latérale de la bobine de choc (1) et la chaleur générée à l'intérieur de l'enroulement (3, 4, 5) étant cédée par contact thermique, par au moins une surface frontale (9, 10) de la bobine de choc (1) au refroidisseur (18, 19) à liquide au nombre d'au moins un.

2. Assemblage à pression selon la revendication 1, caractérisé par le fait que la surface frontale (9, 10) au nombre d'au moins une de la bobine de choc (1) est débarrassée de matériau isolant, de sorte que le conducteur (3, 4) électrique métallique est en contact thermique direct avec le refroidisseur (18, 19) à liquide au nombre d'au moins un.

3. Assemblage à pression selon la revendication 1 et/ou 2, caractérisé par le fait que pour former une tresse à haute fréquence, le conducteur (3, 4) électrique métallique de l'enroulement est divisé en plusieurs conducteurs élémentaires (11) parallèles qui sont séparés les uns des autres par du matériau isolant (12).
